# EUROPÄISCHE PATENTSCHRIFT

(11) **EP 1 756 415 B1**
(45) Veröffentlichungstag und Bekanntmachung des Hinweises auf die Patenterteilung: **17.08.2011**
(21) Anmeldenummer: 05726519.1
(22) Anmeldetag: 15.04.2005
(51) Int. Cl.: F02M 51/06

(54) **KRAFTSTOFFINJEKTOR MIT VARIABLER AKTORÜBERSETZUNG**
FUEL INJECTOR WITH VARIABLE ACTUATOR TRANSMISSION
INJECTEUR DE CARBURANT A MULTIPLICATION D'ACTIONNEUR VARIABLE

(30) Priorität: 08.06.2004 DE 102004027824
(43) Veröffentlichungstag der Anmeldung: 28.02.2007
(73) Patentinhaber: ROBERT BOSCH GMBH, 70442 Stuttgart (DE)
(72) Erfinder: STOECKLEIN, Wolfgang, 70176 Stuttgart (DE)
(86) Internationale Anmeldenummer: PCT/EP2005/051682
(87) Internationale Veröffentlichungsnummer: WO 2005/121544

(56) Entgegenhaltungen:
- DE-A1- 10 147 483
- DE-A1- 19 500 706
- DE-A1- 19 835 494
- DE-C1- 19 817 320
- DE-C1- 19 946 827

## Beschreibung

### Technisches Gebiet

Zur Versorgung von Verbrennungskraftmaschinen mit Kraftstoff kommen Kraftstoffeinspritzsysteme zum Einsatz, die eine Anzahl von Kraftstoffinjektoren umfassen. Bei selbstzündenden Verbrennungskraftmaschinen finden heute Hochdruckspeicher-Kraftstoffeinspritzsysteme Verwendung. Die über einen Kraftstoffhochdruckspeicher (Common Rail) jeweils mit Kraftstoff versorgbaren Kraftstoffinjektoren werden über Magnetventile oder über Piezoaktoren angesteuert. Bei Kraftstoffinjektoren, deren Betätigungselement als Piezoaktors ausgelegt ist, kann ein nadelförmig ausgebildetes Einspritzventilglied durch Änderung der elektrischen Spannung am Piezoaktor direkt gesteuert werden. Bei einer Bestromung des Piezoaktors erfährt der Piezo-Kristallstapel eine Längung, die bei Zurücknahme der Bestromung wieder schwindet.

### Stand der Technik

Bei Kraftstoffinjektoren, welche über einen Piezoaktor betätigt werden, erfährt der Kristallstapel des Piezoaktors bei Bestromung eine Längung. Je nach Grad der Bestromung wird der Piezo-Kristallstapel des Piezoaktors um ein unterschiedliches Maß gelängt Bei Zurücknahme der Bestromung nimmt der Piezo-Kristallstapel hingegen wieder seine ursprüngliche Länge an. Es hat sich herausgestellt, dass Zwischenstellungen eines Einspritzventilgliedes, welches als Düsennadel ausgebildet sein kann, durch eine Bestromung des Piezo-Kristallstapels des Piezoaktors mit unterschiedlichen Stromniveaus nur unzureichend stabil sind.

Wird ein Piezoaktor bei einem Kraftstoffinjektor mit direkt angesteuertem Einspritzventilglied eingesetzt, so können demzufolge erforderliche Zwischenstellungen des Einspritzventilgliedes zwischen seiner vollständig geöffneten und seiner vollständig geschlossenen Position nur unzureichend stabil gehalten werden, was mit einer erheblichen Streuung der in einer Zwischenstellung des Einspritzventilgliedes in den Brennraum der selbstzündenden Verbrennungskraftmaschine eingespritzten Kraftstoffmenge einhergehen kann.

Um ein Einspritzventilglied bei Kraftstoffinjektoren mit direkter Nadelsteuerung über einen Piezoaktor zu öffnen, müssen zunächst große Kräfte überwunden werden. Das düsennadelförmig ausgebildete Einspritzventilglied wird üblicherweise mit Systemdruck, d.h. im Falle von Hochdruckspeichereinspritzsystemen mit RailDruck, in seinen Sitz gedrückt. Diese Kräfte können im Bereich von mehreren 100 N liegen. Um einen ausreichenden Kraftstofffluss durch den Kraftstoffinjektor im Falle des vollständig geöffneten Einspritzventilgliedes bereitstellen zu können, muss ein Hub des Einspritzventilgliedes von mehreren 100 µm, etwa in der Größenordung zwischen 200 und 300 µm, realisiert werden können. Die Größen maximale Öffnungskraft Fₘₐₓ, die im Bereich von mehreren 100 N liegen kann, so zum Beispiel 400 N, sowie der maximale Hubweg des Einspritzventilgliedes in der Größenordnung zwischen 200 und 300 µm bestimmen im Wesentlichen die Baugröße des den Kraftstoffinjektor direkt betätigenden Piezoaktors.

Durch die Realisierung einer beispielsweise hydraulisch wirkenden Übersetzung lässt sich zwar das Längen-/Durchmesserverhältnis des Piezoaktors variieren; allein, das Volumen des Aktors ist durch die maximal zu überwindende Öffnungskraft Fₘₐₓ sowie den zu realisierenden maximalen Hubweg des nadelförmig ausbildbaren Einspritzventilgliedes festgelegt.

Ein Kraftstoffinjektor mit einem über einen Piezoaktor direkt betätigbaren Einspritzventilglied ist aus DE 195 00 706 A1 bekannt. Dabei ist eine Übersetzeranordnung mit einem hülsenförmigen Übersetzerkolben vorgesehen, der auf einen Steuerraum einwirkt. Innerhalb des Übersetzerkolbens ist ein Kopplerraum ausgebildet. Der vom Piezoaktor ausgehenden und über den Kopplerkolben übertragenen Hub bewirkt eine Druckerhöhung im Steuerraum, welche auf eine Düsennadelkolben des Einspritzventilglieds übertragen wird. Durch das entsprechende Durchmesserverhältnis des Kopplerkolbens und des Düsennadelkolbens wird der Hub des Piezoaktors verstärkt. Dabei ist bei einer Ausführungsform mit einem nach innen öffnenden Einspritzventilglied ein Kolben-in-Kolben-System vorgesehen, das den Hub des Piezoaktors zusätzlich umkehrt.

Ein weiterer Kraftstoffinjektor mit einem über einen Piezoaktor direkt betätigbaren Einspritzventilglied ist aus DE 19817 320 C1 bekannt. Dabei sind zur Wegverstärkung des Hubs des Pizo-Aktors mehrere Übersetzerkolben in einer Hülse geführt. Aufgrund unterschiedlicher Durchmesser der Übersetzerkolben wird der Hub, der vom Piezo-Aktor über die Übersetzerkolben auf die Düsennadel übertragen wird, vergrößert.

Aus DE 10147 483 A1 ist ein Servo-Ventil mit einem hydraulischen Koppler bekannt, wobei zwei Übersetzerkolben über einen Kopplerraum hydraulisch gekoppelt sind. Durch den geringeren Durchmesser des auf das Ventilelement wirkenden Übersetzerkolbens wird eine Kraftverstärkung des Hubs des Piezo-Aktors erzeugt.

### Darstellung der Erfindung

Durch die erfindungsgemäß vorgeschlagene Lösung wird die vom Piezoaktor bereitgestellte Kraft über eine beispielsweise zweistufig ausgebildete Übersetzung an den Öffnungskraftverlauf, d.h. an die Sitzkräfte des Einspritzventilgliedes, angepasst. Durch die erfindungsgemäß vorgeschlagene Anpassung des Öffnungskraftverlaufes steht zum Öffnen des düsennadelförmig ausbildbaren Einspritzventilgliedes bei durch Systemdruck beaufschlagtem Einspritzventilglied eine große Kraft zur Verfügung, mit welcher das Einspritzventilglied aus der Sitzstellung gebracht werden kann. Um anschließend ein vollständiges Öffnen des nadelförmig ausgebildeten Einspritzventilgliedes herbeizuführen, wird die Übersetzung ab einem bestimmten Hubweg des Piezoaktors umgeschaltet.

Durch die erfindungsgemäß vorgeschlagene mehrstufige Übersetzung der vom Piezoaktor bereitgestellten Kraft lässt sich außerdem in vorteilhafter Weise ein stabiler Zwischenhubanschlag des Einspritzventilgliedes verwirklichen. Zwischenhubstellungen des Einspritzventilgliedes zwischen einem dessen Schließstellung definierenden Anschlag und dessen Öffnungsstellung definierenden Anschlag, d.h. die Beibehaltung einer ballistischen Position des Einspritzventilgliedes, sind zur Realisierung von kleinen, in den Brennraum der selbstzündenden Verbrennungskraftmaschine einzuspritzenden Kraftstoffvolumina als besonders kritisch anzusehen. Durch die erfindungsgemäß vorgeschlagene Lösung, einer zwei- oder mehrstufig ausgebildeten Übersetzung der vom Piezoaktor zur Verfügung gestellten Kraft können ballistische Zwischenhubpositionen des Einspritzventilgliedes des Kraftstoffinjektors zuverlässig angefahren und stabil eingehalten werden.

### Zeichnung

Anhand der Zeichnung wird die Erfindung nachstehend detaillierter beschrieben.

Es zeigt:
- Figur 1: einen Kraftstoffinjektor mit direkter Steuerung des Einspritzventilgliedes und innerhalb einer Vorhubhülse gekoppelten Übersetzerkolbens,
- Detail X (Figur 1.1): einen der Übersetzerkolben gemäß Figur mit in diesem ausgebildeter Verbin- dungsbohrung, in vergrößertem Maßstab wiedergegeben,
- (Figur 1.2): den brennraumseitigen Sitz des Einspritzventilgliedes in schematischer Wieder- gabe,
- Figur 2: eine eine Vorhubhülse gemäß der Darstellung in Figur 1 umschließende, weitere Hülse zum Ausgleich von radialen Montagetoleranzen,
- Figur 3: eine Ausführungsvariante mit einer veränderten Abstützposition eines der bei- den Übersetzerkolben und
- Figur 4: eine Gegenüberstellung der durch die Stufenübersetzung erreichbaren Kräfte und Hübe des Piezoaktors gegenüber einem Betätigungssystem ohne Stufen- übersetzung.

### Ausführungsvariante

Figur 1 ist ein Längsschnitt durch einen erfindungsgemäß vorgeschlagenen Kraftstoffinjektor mit direkter Steuerung des Einspritzventilgliedes und einer variablen Übersetzung des Hubweges eines Piezoaktors zu entnehmen.

Ein Kraftstoffinjektor 1 umfasst einen Injektorkörper 2, der auch als Haltekörper bezeichnet wird. Der Injektorkörper 2 des Kraftstoffinjektors 1 ist über eine Spannmutter 4 mit einem Düsenkörper 3 an einer Verschraubung 5 verbunden. Der Injektorkörper 2 umfasst einen Hochdruckanschluss 6, über welchen ein im Injektorkörper 2 ausgebildeter Hohlraum 7 mit Systemdruck, so zum Beispiel mit dem in einem Hochdruckspeicher (Common Rail) herrschenden Kraftstoffdruckniveau beaufschlagt ist. Vom Hohlraum 7 des Injektorkörper 2 verläuft ein Düsenraumzulauf 11 zu einem im Düsenkörper 3 ausgebildeten Düsenraum 10, der ein nadelförmig ausgebildetes Einspritzventilglied 9 umgibt. Im Bereich des Düsenraums 10, der ebenfalls mit Systemdruck beaufschlagt ist, ist am nadelförmig ausbildbaren Einspritzventilglied 9 eine Druckstufe ausgebildet. Durch den im Düsenraum 10 herrschenden Systemdruck wird das nadelförmig ausgebildete Einspritzventilglied 9 in Öffnungsrichtung beaufschlagt.

Im Hohlraum 7 des Injektorkörpers 2 ist ein Piezoaktor 8 aufgenommen. Der Piezoaktor 8 ist in der Darstellung gemäß Figur 1 nur schematisch wiedergegeben und umfasst eine Vielzahl von übereinander geschichteten Piezokristallen, welche bei Bestromung des Piezoaktors 8 eine Längung erfahren. Dadurch dehnt sich der Piezoaktor 8 innerhalb des Hohlraumes 7 des Injektorkörpers 2 in vertikale Richtung aus und stellt dadurch die zur Betätigung des Einspritzventilgliedes 9 erforderlichen Kräfte zur Verfügung. Wird die Bestromung des Piezoaktors 8 hingegen unterbrochen, so nehmen die einzelnen, in vertikaler Richtung übereinander angeordneten Piezokristalle wieder ihre ursprüngliche Länge - in vertikale Richtung gesehen - an, so dass der Piezoaktor 8 als Ganzes gesehen wieder seine ursprüngliche Länge im nicht bestromten Zustand annimmt.

Der Darstellung gemäß Figur 1 ist entnehmbar, dass eine Vorhubhülse 13 sowohl einen ersten Kolben 12 (ÜA) als auch einen zweiten Kolben 14 (ÜB) umschließt Die beiden einander zuweisenden Stirnseiten des ersten Kolbens 12 (ÜA) und des zweiten Kolbens 14 (ÜB) sowie die beide Kolben 12 und 14 umgebende Vorhubhülse 13 begrenzen einen hydraulischen Kopplungsraum 23. Der Außendurchmesser der Vorhubhülse ist mit dᵥ bezeichnet.

Am ersten Kolben 12 (ÜA) befindet sich ein scheibenförmig ausgebildeter Anschlag, der an der Unterseite des Piezoaktors 8 anliegt. Der scheibenförmig ausgebildete Anschlag 18 beaufschlagt sowohl ein inneres Federelement 16 als auch ein äußeres Federelement 17, die beispielsweise als Spiralfedern ausgebildet sein können. Das innere Federelement 16 stützt sich auf einer Stirnseite der Vorhubhülse 13 ab, während sich das äußere Federelement 17 auf einer Fläche des Injektorkörpers 2 abstützt, der seinerseits die Vorhubhülse 13 umschließt. Sowohl der Injektorkörper 2 als auch die Vorhubhülse 13 liegen mit ihrem dem Piezoaktor 8 abgewandten Stirnflächen entlang einer Trennfuge an einer oberen Planfläche des Düsenkörpers 3 an. Der Durchmesser des ersten Kolbens 12 (ÜA) ist durch d_{A} bezeichnet.

Unterhalb der Vorhubhülse 13 liegend ist im Düsenkörper 3 des Kraftstoffinjektors 1 gemäß der Darstellung in Figur 1 ein Hohlraum ausgebildet. In diesem Hohlraum ist der zweite Kolben 14 (ÜB) aufgenommen, dessen verjüngtes Ende in die Vorhubhülse 13 hineinragt und im Kopplungsraum 23 der Stirnseite des ersten Kolbens 12 (ÜA) gegenüberliegt. Der zweite Kolben 14 ÜB) ist über ein weiteres Federelement 21 beaufschlagt, welches sich einerseits an einem Bund des zweiten Kolbens 14 (ÜB) und andererseits an der unteren Stirnfläche der Vorhubhülse 13 oberhalb des Hohlraums im Düsenkörper 3 abstützt. Über eine schematisch angedeutete Bohrung 22 stehen der Hohlraum und ein eine Kolbenstirnfläche 19 des zweiten Kolbens 14 (ÜB) beaufschlagender Steuerraum 20 hydraulisch in Verbindung. In der Darstellung gemäß Figur 1 liegt die Kolbenstirnfläche 19 an einer Planfläche des Düsenkörpers 3 oberhalb des Einspritzventilgliedes 9 an.

Unterhalb des zweiten Kolbens 14 (ÜB) befindet sich der Steuerraum 20, in welchem ein Steuerraum-Federelement 15 aufgenommen ist. Das Steuerraum-Federelement 15 liegt einerseits an der Kolbenstirnfläche 19 des zweiten Kolbens 14 (ÜB) an und stützt sich andererseits auf einer Stirnfläche des nadelförmig ausgebildeten Einspritzventilgliedes 9 ab. Der Durchmesser des nadelförmigen Einspritzventilgliedes 9 oberhalb des Düsenraumes 10 ist durch d_{N} bezeichnet.

Dem Detail X (Figur 1.1) ist der zweite Kolben 14 (ÜB) in vergrößertem Maßstab zu entnehmen.

Aus dieser Darstellung geht hervor, dass der Hohlraum im oberen Bereich des Düsenkörpers 3 des Kraftstoffinjektors 1 gemäß der Darstellung in Figur 1 über eine Bohrung 22 mit dem durch die Kolbenstirnfläche 19 des zweiten Kolbens 14 (ÜB) begrenzten Steuerraum 20 hydraulisch in Verbindung steht. Anstelle der dargestellten Bohrung 22 könnte die hydraulische Verbindung auch über Nuten oder anders geartete Ausnehmungen an der Umfangsfläche des zweiten Kolbens 14 (ÜB) erfolgen. Mit h_{V} ist ein definierter Abstand zwischen der unteren Stirnseite der Vorhubhülse 13 und einem Bund am zweiten Kolben 14 (ÜB) gekennzeichnet.

Zunächst ist das nadelförmig ausbildbare Einspritzventilglied 9 über das SteuerraumFederelement 15 in den Düsensitz gedrückt und verschließt demzufolge die in den Figuren 1 und 1.1 nicht dargestellten Einspritzöffnungen, über welche Kraftstoff in den Brennraum der selbstzündenden Verbrennungskraftmaschine eingespritzt werden kann. Der zweite Kolben 14 (ÜB) wird über das weitere Federelement 21 - aufgenommen im Hohlraum des Düsenkörpers 3 - nach unten gegen eine im Düsenkörper 3 ausgebildete Planfläche gedrückt. An dieser liegt die Kolbenstirnfläche 19 des zweiten Kolbens 14 (ÜB) an. Die Federkraft des weiteren Federelementes 21, aufgenommen im Hohlraum des Düsenkörpers 3 übersteigt die Federkraft des Steuerraumfederelementes 15. Gleichzeitig ist die Vorhubhülse 13 durch das innere Federelement 16 gegen die obere Stirnseite des Düsenkörpers 3 gedrückt. Diese Position stellt die Ausgangslage der Vorhubhülse 13 dar. In diesem Zustand herrscht der in den Figuren 1 und im Detail X (Figur 1.1) mit h_{V} bezeichnete Abstand zwischen der unteren Stirnseite der Vorhubhülse 13 und einem Bund 26 am Umfang des zweiten Kolbens 14 (ÜB).

In diesem Zustand sei angenommen, dass der Piezoaktors 8 bestromt ist, d.h. dessen Piezokristalle unter Spannung stehen und diese demzufolge in vertikale Richtung gelängt seien.

Wird die Bestromung des Piezoaktor 8 reduziert, bewegt sich aufgrund der schwindenden Länge der Piezokristalle des Piezoaktors 8 der erste Kolben 12 (ÜA) aus dem hydraulischen Kopplungsraum 23 heraus. Aufgrund dessen sinkt der Druck im hydraulischen Kopplungsraum 23 ab. Der zweite Kolben 14 (ÜB) agiert auf die Druckänderung im hydraulischen Kopplungsraum 23 und bewegt sich synchron mit dem Piezoaktor 8. Aufgrund der Vertikalbewegung des zweiten Kolbens 14 (ÜB) wird im Steuerraum 20 der Druck abgesenkt. Je weiter die Spannung am Piezoaktor 8 reduziert wird, desto stärker fällt der Druck im Steuerraum 20 ab. Ist ein kritischer Druck, d.h. ein Öffnungsdruck p_{ö} des nadelförmig ausbildbaren Einspritzventilgliedes 9 erreicht, so öffnet dieses. Der Öffnungsdruck, p_{ö}, ab dessen Erreichen das nadelförmig ausbildbare Einspritzventilglied 9 öffnet, ist durch den Düsensitzdurchmesser d_{S} (vgl Darstellung gemäß Figur 1.2), den Systemdruck p_{CR} sowie den Durchmesser d_{N}, d.h. durch den Durchmesser des nadelförmig ausbildbaren Einspritzventilgliedes 9 selbst definiert, gemäß nachfolgender Beziehung: $p ⁢ {O}^{¨} = {p}_{CR} ⁢ \left({{d}_{N}}^{2}-{{d}_{S}}^{2}\right) / {{d}_{N}}^{2}$
mit
p_{CR} = Systemdruck
d_{N} = Durchmesser Einspritzventilglied 9
d_{S} = Sitzdurchmesser

Die auf das nadelförmig ausbildbare Einspritzventilglied 9 wirkenden Federkräfte wurden hierbei aus Gründen der Vereinfachung vernachlässigt.

Während der Öffnungsphase ist der wirksame Kolbendurchmesser, mit welchem der Piezoaktor 8 einen Unterdruck in dem Steuerraum 20 erzeugt, der Durchmesser d_{A}, d.h. der Durchmesser des ersten Kolbens 12 (ÜA). Dies bedeutet, dass zwischen dem Piezoaktor 8 und dem nadelförmig ausgebildeten Einspritzventilglied nun ein kleines Übersetzungsverhältnis (oder ein kleines Untersetzungsverhältnis je nach Wahl der Parameter) von ${i}_{1} = {{d}_{A}}^{2} / {{d}_{N}}^{2}$

herrscht. Während des Öffnens des nadelförmig ausgebildeten Einspritzventilgliedes 9 öffnet dieses gemeinsam mit der vertikal nach oben gerichteten Bewegung des ersten Kolbens 12 (ÜA) bzw. des zweiten Kolbens 14 (ÜB). Die durch die Druckunterwanderung des Düsensitzes sich ergebende Öffnungskraft wirkt zunächst nur über den kleineren Kolbendurchmesser d_{A} des ersten Kolbens 12 (ÜA) auf den Piezoaktor 8. Aufgrund der Druckunterwanderung des Einspritzventilgliedes 9 im Bereich des Düsensitzes und der sich einstellenden Öffnungskraft kann der Piezoaktor 8 die Bewegung des nadelförmig ausgebildeten Einspritzventilgliedes 9 kontrollieren. Erst dann, wenn der zweite Kolben 14 (ÜB) mit seinem Bund 26 an der unteren Stirnfläche der Vorhubhülse 13 anschlägt, ändert sich das Übersetzungsverhältnis in ${i}_{2} = {{d}_{V}}^{2} / {{d}_{N}}^{2}$
mit
d_{V} = Durchmesser der Vorhubhülse 13 und
d_{N} = Durchmesser des Einspritzventilgliedes 9.

Das zweite Übersetzungsverhältnis i₂ ist größer bemessen als das erste Übersetzungsverhältnis i₁. Um das nadelförmig ausgebildete Einspritzventilglied 9 weiter zu öffnen, muss die Spannung am Piezoaktor 8 jetzt zunächst stärker abgesenkt werden, da der Piezoaktor 8 die Vorhubhülse 13, deren Durchmesser mit d_{V} bezeichnet, aus dem Steuerraum 20 herauszieht. Um das nadelförmige Einspritzventilglied 9 weiter zu öffnen, wird die Spannung am Piezoaktor 8 zunächst stärker abgelenkt, da der Piezoaktor 8 die Vorhubhülse 13 mit dem Durchmesser d_{V} aus dem Steuerraum 20 herauszieht und der Druck im Steuerraum 20 geringer ist als der Systemdruck, d.h. Raildruck. Zum kompletten Öffnen des nadelförmig ausbildbaren Einspritzventilgliedes 9 ist nunmehr allerdings nur ein geringerer Hub des Piezoaktors 8 nötig, da die Übersetzung i₂ nunmehr groß gewählt werden kann. Soll hingegen nur eine kleine Einspritzmenge in den Brennraum einer selbstzündenden Verbrennungskraftmaschine eingebracht werden, wird das nadelförmig ausbildbare Einspritzventilglied 9 in vorteilhafter Weise am Vorhubanschlag verweilen, bis die Spannung wieder angehoben wird, um das nadelförmig ausbildbare Einspritzventilglied 9 zu schließen.

Der Darstellung gemäß Figur 1.2 ist in schematischer Weise zu entnehmen, dass das nadelförmig ausbildbare Einspritzventilglied 9 im Bereich seines Sitzes im brennraumseitigen Ende des Düsenkörpers 3 den Sitzdurchmesser i_{S} aufweist.

Der Darstellung gemäß Figur 2 ist eine alternative Ausführungsvariante der erfindungsgemäß vorgeschlagenen variablen Aktorhubübersetzung zu entnehmen.

Gemäß der in Figur 2 dargestellten Ausführungsvariante ist die Vorhubhülse 13 von einer weiteren Hülse 24 umschlossen. Sowohl der Injektorkörper 2, als auch die Vorhubhülse 13 sowie die weitere Hülse 24 stützen sich auf der oberen Planfläche des Düsenkörpers 3 ab. Mit der in Figur 2 dargestellten Ausführungsvariante lassen sich in radialer Richtung erstreckende Montagetoleranzen ausgleichen. Die den Düsenkörper 3 und den Injektorkörper 2 miteinander verbindende Spannhülse 4 ist in der Darstellung gemäß Figur 2 nicht wiedergegeben.

Im Unterschied zur in Figur 1 dargestellten Ausführungsvariante ist das den zweiten Kolben 14 (ÜB) positionierende weitere Federelement 21 entfallen. Aus der Darstellung gemäß Figur 2 geht vielmehr hervor, dass das den zweiten Kolben 14 (ÜB) positionierende Federelement 25 nunmehr in den hydraulischen Kopplungsraum 23 integriert ist. Analog zur in Figur 1 dargestellten Ausführungsvariante der erfindungsgemäß vorgeschlagenen Lösung ist der hydraulische Kopplungsraum 23 durch die innere Zylinderfläche der Vorhubhülse 13 sowie die Stirnseiten des ersten Kolbens 12 (ÜA) und des zweiten Kolbens 14 (ÜB) definiert. Das in den hydraulischen Kopplungsraum 23 integrierte Federelement 25 kann an einem Zapfen zentriert sein, welcher sich an der Stirnseite eines der Kolben 12 oder 14 befindet.

Während sich gemäß der in Figur 1 dargestellten Ausführungsvariante das äußere Federelement 17 unmittelbar am Injektorkörper 2 abstützt, stellt das äußere Federelement 17 in der in Figur 2 dargestellten Ausführungsvariante die weitere Hülse 24 an die obere Planfläche des Düsenkörpers 3 an. Der Vollständigkeit halber sei erwähnt, dass der zweite Kolben 14 (ÜB) durch das im hydraulischen Kopplungsraum 23 aufgenommene Federelement 25 mit seinem Bund 26 an eine Planfläche im Düsenkörper 3 angestellt wird. Analog zur Darstellung gemäß Figur 1 befindet sich im Steuerraum 20 das Steuerraumfederelement 15, welches das nadelförmig ausbildbare Einspritzventilglied 9 beaufschlagt.

Der Darstellung gemäß Figur 3 ist eine weitere Ausführungsvariante der Einrichtung zur variablen Aktorhubübersetzung zu entnehmen.

Während sich gemäß der in Figur 1 und Figur 2 dargestellten Ausführungsvarianten der zweite Kolben 14 mit seiner Kolbenstirnfläche 19 bzw. mit seinem Bund 26 am Düsenkörper 3 abstützt, geht aus der Ausführungsvariante gemäß Figur 3 hervor, dass sich der zweite Kolben 14 auch am Einspritzventilglied 9 abstützen kann. Dazu ist unterhalb des Bundes 26 ein zapfenförmiger Fortsatz vorgesehen, der an der oberen Stirnseite des nadelförmig ausgebildeten Einspritzventilgliedes 9 anliegt. Der Bund 26 umfasst eine obere Auflagefläche 27, der unteren Stirnseite der Vorhubhülse 13 gegenüberliegend sowie eine untere Anlagefläche 28, die dem nadelförmig ausgebildeten Einspritzventilglied 9 zuweist. Auch in der Ausführungsvariante gemäß Figur 3 ist die Vorhubhülse 13 durch das innere Federelement 16 beaufschlagt. Auch in der in Figur 3 dargestellten Ausführungsvariante ist das Federelement 25 innerhalb des hydraulischen Kopplungsraumes 23 zwischen dem ersten Kolben (ÜA) und dem zweiten Kolben 14 (ÜB) aufgenommen und optional durch einen Zapfen zentrierbar.

In der Darstellung gemäß Figur 4 sind die durch die Stufenübersetzung erreichbaren Aktorkräfte und Aktorhübe den Kräften bzw. Hülsen eines Systems ohne Stufenübersetzung gegenübergestellt.

Mit Bezugszeichen 30 ist der Hubverlauf des Einspritzventilgliedes 9 bezeichnet, wobei mit hₘₐₓ der maximale Hubweg des Einspritzventilgliedes 9 innerhalb des Düsenkörpers 3 bezeichnet ist und mit h_{V} der definierte Abstand zwischen dem Bund 26 am zweiten Kolben 14 (ÜB) und der unteren Stirnseite der Vorhubhülse 13. Mit Fₘₐₓ ist die maximal durch den Piezoaktor 8 aufzubringende Kraft bezeichnet, welche zum Anheben des nadelförmig ausgebildeten Einspritzventilgliedes 9 aus dem Düsensitz erforderlich ist. Gemäß des in Figur 4 dargestellten Kraft-Hub-Verlaufes 33 des Piezoaktor 8 mit Stufenübersetzung, nimmt die durch den Piezoaktor 8 aufzubringende Kraft bis zum Erreichen des Abstandes hᵥ bis auf ein Viertel der Maximalkraft Fₘₐₓ ab, wobei bis zum Erreichen des Abstandes hᵥ das Übersetzungsverhältnis i₁ herrscht. Aus Figur 4 geht weiterhin hervor, dass nach Erreichen des definierten Abstandes h_{V} bis zur maximalen Öffnungsstellung des Einspritzventilgliedes, Position hₘₐₓ nur eine geringe Aktorkraft durch den Piezoaktor 8 aufzubringen ist. Der Verlauf der durch den Piezoaktor 8 aufzubringenden Kraft ist degressiv. Durch Bezugszeichen 33 ist die Kraft-Hub-Kennlinie des Piezoaktors 8 mit Stufenübersetzung dem erfindungsgemäßen Vorschlag folgend identifiziert. Bis zum Erreichen des Abstandes h_{V}, d.h. dem in Figur 1 und Detail X (Figur 1.1) eingezeichneten Abstand zwischen dem Bund 26 des zweiten Kolbens 14 (ÜB) und dem der unteren Stirnfläche der Vorhubhülse, verläuft die Kraft-Hub-Kennlinie 33 annähernd linear mit einer großen Steigung und ab Erreichen des Abstandes hᵥ ebenfalls annähernd linear, jedoch mit einer erheblich geringeren Steigung.

Die einfach schraffierte Fläche in Figur 4, aufgespannt durch das Dreieck zwischen Fₘₐₓ, hₘₐₓ, 0 repräsentiert die Schaltenergie eines Aktors ohne Übersetzung. Da die Schaltenergie, die durch den Aktor aufzubringen ist, dessen Volumen bestimmt, baut ein durch die Schaltenergie 32 gemäß Figur 4 gekennzeichneter Aktor relativ groß. Dem gegenüber baut ein Aktor, der die Schaltenergie 35 -repräsentiert durch die doppelt schraffierte Fläche gemäß Figur 4 - benötigt, dementsprechend kleiner.

### Bezugszeichenliste

- 1: Kraftstoffinjektor
- 2: Injektorkörper (Haltekörper)
- 3: Düsenkörper
- 4: Spannhülse
- 5: Verschraubung
- 6: Hochdruckanschluss
- 7: Hohlraum
- 8: Piezoaktor
- 9: Einspritzventilglied (Düsennadel)
- 10: Düsenraum
- 11: Düsenraumzulauf
- 12: Erster Kolben (ÜA)
- 13: Vorhubhülse
- d_{V}: Durchmesser Vorhubhülse
- 14: Zweiter Kolben (ÜB)
- 15: Steuerraum-Federelement
- 16: Inneres Federelement
- 17: Äußeres Federelement
- 18: Anschlag
- d_{A}: Durchmesser des ersten Kolbens 12
- d_{N}: Durchmesser des Einspritzventilgliedes
- 19: Kolbensftirnfläche zweiter Kolben 14
- h_{V}: definierter Abstand
- 20: Steuerraum
- 21: Weiteres Federelement
- 22: Ausgleichsbobrung
- 23: Kopplungsraum
- ds: Sitzdurchmesser Einspritzventilglied
- 24: Weitere Hülse
- 25: Federelement Kopplungsraum
- 26: Bund
- 27: Obere Anlagefläche
- 28: Untere Anlagefläche

- 30: Hubverlauf Einspritzventilglied
- 31: Aktorstellkraft
- Fₘₐₓ: maximale Öffnungskraft
- 32: Schaltenergiefläche Aktor ohne Übersetzung
- 33: Kraft-/Hubkennlinie des Aktors mit Stufenübersetzung
- Hₘₐₓ: Maximalhub
- 34: Umschaltzeitpunkt Aktorübersetzung
- 35: Schaltenergiefläche Aktor mit Übersetzung

## Patentansprüche

1. Kraftstoffinjektor zum Einspritzen von Kraftstoff in den Brennraum einer Verbrennungskraftmaschine mit einem über einen Piezoaktor (8) direkt betätigbaren Einspritzventilglied (9), welches in einem Düsenkörper (3) aufgenommen und einem Steuerraum (20) ausgesetzt ist und welches über ein Federelement (15) in eine Schließstellung gestellt wird, wobei zwischen dem Piezoaktor (8) und dem Einspritzventilglied (9) eine hydraulische Übersetzeranordnung (12, 14) zur Anpassung der vom Piezoaktor (8) aufzubringenden Kraft an den Öffnungskraftverlauf des Einspritzventilgliedes (9) vorgesehen ist, wobei die Übersetzeranordnung einen ersten Kolben (12) und einen zweiten Kolben (14) aufweist, die über einen Kopplungsraum (23) hydraulisch miteinander gekoppelt sind, und wobei die Übersetzeranordnung (12,14) einen hülsenförmigen Führungskörper (13) umfasst, in dem der erste Kolben (12) und der zweite Kolben (14) geführt sind, **dadurch gekennzeichnet, dass** ab Erreichen eines Öffnungsdruckes p_{ö} des Einspritzventilgliedes (9) an der Übersetzeranordnung (12,14) ein erstes Übersetzungsverhältnis i₁ = d_{A}²/ d_{N}² wirkt, wobei d_{A} der Durchmesser des ersten Kolbens (12) ist und d_{N} den Durchmesser des Einspritzventilgliedes (9) darstellt, und dass bei Anlage eines Bundes (26) des zweiten Kolbens (14) der Übersetzeranordnung (12, 14) am hülsenförmigen Führungskörper (13) ein zweites Übersetzungsverhältnis i₂ = d_{V}²/d_{N}² wirkt, wobei d_{V} der Durchmesser des hülsenförmigen Führungskörpers (13) und d_{N} den Durchmesser des Einspritzventilgliedes (9) bezeichnet.

2. Kraftstoffinjektor gemäß Anspruch 1, **dadurch gekennzeichnet, dass** der hülsenförmige Führungskörper (13) über ein sich am Piezoaktor (8) abstützendes inneres Federelement (16) vorgespannt ist.

3. Kraftstoffinjektor gemäß Anspruch 1, **dadurch gekennzeichnet, dass** der Kolben (14) der Übersetzeranordnung (12,14) über ein in dem hydraulischen Raum des Düsenkörpers (3) angeordnetes, weiteres Federelement (21) und über einen im Steuerraum (20) angeordnetes Steuerraum-Federelement (15) oder über das im Steuerraum (20) angeordnete Federelement (15) und ein im Kopplungsraum (23) angeordnetes Federelement (25) beaufschlagt ist.

4. Kraftstoffinjektor gemäß Anspruch 1, **dadurch gekennzeichnet, dass** der hülsenförmige Führungskörper (13) von einer weiteren Hülse (24) umschlossen ist.

5. Kraftstoffinjektor gemäß Anspruch 1, **dadurch** gekenntzeichnet, dass der hydraulische Raum im Düsenkörper (3) und der Steuerraum (20) über eine Strömungsverbindung (22) im zweiten Kolben (14) hydraulisch miteinander verbunden sind. (22)

6. Kraftstoffinjektor gemäß Anspruch 5, **dadurch gekennzeichnet, dass** die Strömungsverbindung (22) als Verbindungsbohrung oder Nut beschaffen ist.

7. Kraftstoffinjektor gemäß Anspruch 1, **dadurch gekennzeichnet, dass** sich der zweite Kolben (14) der Übersetzungsanordnung (12, 14) in Ruheposition entweder mit seiner Kolbenstirnfläche (19) an einer Planfläche des Düsenkörpers (3) oder mit einem Zapfen unmittelbar am Einspritzventilglied (9) abstützt.

## Claims

1. Fuel injector for injecting fuel into the combustion chamber of an internal combustion engine, having an injection valve member (9) which can be actuated directly by means of a piezoelectric actuator (8) and which is held in a nozzle body (3) and is exposed to a control chamber (20) and which is set into a closed position by means of a spring element (15), wherein between the piezoelectric actuator (8) and the injection valve member (9) there is provided a hydraulic transmitter arrangement (12, 14) for adapting the force to be imparted by the piezoelectric actuator (8) to the opening force profile of the injection valve member (9), wherein the transmitter arrangement has a first piston (12) and a second piston (14) which are hydraulically coupled to one another via a coupling chamber (23), and wherein the transmitter arrangement (12, 14) comprises a sleeve-shaped guide body (13) in which the first piston (12) and the second piston (14) are guided, **characterized in that**, from the point at which an opening pressure p_{ö} of the injection valve member (9) is reached, a first transmission ratio i₁ = d_{A}² / d_{N}² acts on the transmitter arrangement (12, 14), wherein d_{A} represents the diameter of the first piston (12) and d_{N} represents the diameter of the injection valve member (9), and **in that**, when a collar (26) of the second piston (14) of the transmitter arrangement (12, 14) makes contact with the sleeve-shaped guide body (13), a second transmission ratio i₂ = d_{V}² / d_{N}² acts, wherein d_{V} indicates the diameter of the sleeve-shaped guide body (13) and d_{N} denotes the diameter of the injection valve member (9).

2. Fuel injector according to Claim 1, **characterized in that** the sleeve-shaped guide body (13) is preloaded by means of an inner spring element (16) which is supported on the piezoelectric actuator (8).

3. Fuel injector according to Claim 1, **characterized in that** the piston (14) of the transmitter arrangement (12, 14) is acted on by means of a further spring element (21) arranged in the hydraulic chamber of the nozzle body (3) and by means of a control chamber spring element (15) arranged in the control chamber (20), or by means of the spring element (15) arranged in the control chamber (20) and a spring element (25) arranged in the coupling chamber (23).

4. Fuel injector according to Claim 1, **characterized in that** the sleeve-shaped guide body (13) is surrounded by a further sleeve (24).

5. Fuel injector according to Claim 1, **characterized in that** the hydraulic chamber in the nozzle body (3) and the control chamber (20) are hydraulically connected to one another via a flow connection (22) in the second piston (14).

6. Fuel injector according to Claim 5, **characterized in that** the flow connection (22) is formed as a connecting bore or groove.

7. Fuel injector according to Claim 1, **characterized in that** the second piston (14) of the transmitter arrangement (12, 14) is supported, in the rest position, either with its piston end surface (19) on a planar surface of the nozzle body (3) or with a pin directly on the injection valve member (9).

## Revendications

1. Injecteur de carburant pour l'injection de carburant dans la chambre de combustion d'un moteur à combustion interne, comprenant un organe de soupape d'injection (9) pouvant être actionné directement par le biais d'un actionneur piézoélectrique (8), lequel organe est reçu dans un corps de buse (3) et est exposé à un espace de commande (20) et est mis dans une position de fermeture par le biais d'un élément de ressort (15), un agencement de multiplicateur (12, 14) hydraulique étant prévu entre l'actionneur piézoélectrique (8) et l'organe de soupape d'injection (9) pour l'adaptation de la force à appliquer par l'actionneur piézoélectrique (8) à l'allure de la force d'ouverture de l'organe de soupape d'injection (9), l'agencement de multiplicateur présentant un premier piston (12) et un deuxième piston (14), qui sont accouplés hydrauliquement l'un à l'autre par le biais d'un espace d'accouplement (23), l'agencement de multiplicateur (12, 14) comprenant un corps de guidage en forme de douille (13) dans lequel sont guidés le premier piston (12) et le deuxième piston (14), **caractérisé en ce que**, à l'obtention d'une pression d'ouverture p_{ö} de l'organe de soupape d'injection (9) au niveau de l'agencement de multiplicateur (12, 14), un premier rapport de multiplication i₁ = d_{A}² /d_{N}² agit, d_{A} étant le diamètre du premier piston (12) et d_{N} étant le diamètre de l'organe de soupape d'injection (9), et **en ce que**, lors de l'application d'un épaulement (26) du deuxième piston (14) de l'agencement de multiplicateur (12, 14) sur le corps de guidage en forme de douille (13), un deuxième rapport de multiplication i₂ = d_{V}²/ d_{N}² agit, d_{V} étant le diamètre du corps de guidage en forme de douille (13) et d_{N} étant le diamètre de l'organe de soupape d'injection (9).

2. Injecteur de carburant selon la revendication 1, **caractérisé en ce que** le corps de guidage en forme de douille (13) est précontraint par le biais d'un élément de ressort (16) interne s'appuyant contre l'actionneur piézoélectrique (8).

3. Injecteur de carburant selon la revendication 1, **caractérisé en ce que** le piston (14) de l'agencement de multiplicateur (12, 14) est sollicité par le biais d'un élément de ressort supplémentaire (21) disposé dans l'espace hydraulique du corps de buse (3) et par le biais d'un élément de ressort d'espace de commande (15) disposé dans l'espace de commande (20) ou par le biais de l'élément de ressort (15) disposé dans l'espace de commande (20) et d'un élément de ressort (25) disposé dans l'espace d'accouplement (23).

4. Injecteur de carburant selon la revendication 1, **caractérisé en ce que** le corps de guidage en forme de douille (13) est entouré par une douille (24) supplémentaire.

5. Injecteur de carburant selon la revendication 1, **caractérisé en ce que** l'espace hydraulique dans le corps de buse (3) et l'espace de commande (20) sont connectés l'un à l'autre hydrauliquement par le biais d'une connexion d'écoulement (22) dans le deuxième piston (14).

6. Injecteur de carburant selon la revendication 5, **caractérisé en ce que** la connexion d'écoulement (22) est réalisée sous forme d'alésage de connexion ou de rainure.

7. Injecteur de carburant selon la revendication 1, **caractérisé en ce que** le deuxième piston (14) de l'agencement de multiplicateur (12, 14) s'appuie dans la position de repos soit avec sa face frontale de piston (19) contre une face plane du corps de buse (3), soit avec un tourillon directement contre l'organe de soupape d'injection (9).
